# EUROPÄISCHE PATENTSCHRIFT

(11) **EP 2 526 342 B1**
(45) Veröffentlichungstag und Bekanntmachung des Hinweises auf die Patenterteilung: **01.03.2017**
(21) Anmeldenummer: 10798142.5
(22) Anmeldetag: 29.12.2010
(51) Int. Cl.: F24B 13/02, F24C 15/30, F24C 15/10

(54) **SYSTEM AUS MEHREREN IN EINEN AUSSCHNITT EINER ARBEITSPLATTE EINSETZBAREN GARGERÄTEN UND VERFAHREN ZUM MONTIEREN EINES SOLCHEN SYSTEMS**
SYSTEM COMPRISING SEVERAL COOKING APPARATUSES FOR INSERTION INTO A CUT-OUT IN A WORK TOP AND METHOD FOR MOUNTING SUCH A SYSTEM
SYTEME COMPRENANT PLUSIEURS APPAREILS DE CUISSON DESTINÉ À ÊTRE INSÉRÉ DANS UNE DÉCOUPE D'UN PLAN DE TRAVAIL ET PROCÉDÉ POUR LE MONTAGE D'UN TEL SYSTEME

(30) Priorität: 22.01.2010 EP 10290029
(43) Veröffentlichungstag der Anmeldung: 28.11.2012
(73) Patentinhaber: BSH Hausgeräte GmbH, 81739 München (DE)
(72) Erfinder: DESOR, Jürgen, 67100 Strasbourg (FR); HOFFBECK, Guillaume, 67530 Ottrom (FR); COSENTINO, Anne-Françoise, 67380 Lingolsheim (FR); MOLLET, Gael, 67120 Duttlenheim (FR); VIOLAIN, Gildas, 67600 Hilsenheim (FR); WILLMES, Virginie, 67640 Fegersheim (FR); DUBOIS, Sebastien, 67120 Ernolsheim sur Bruche (FR); KUCHARAVY, Dzmitry, 67000 Strasbourg (FR)
(86) Internationale Anmeldenummer: PCT/EP2010/070878
(87) Internationale Veröffentlichungsnummer: WO 2011/088959

(56) Entgegenhaltungen:
- EP-A1- 2 144 009
- DE-A1-102008 017 776
- DE-U1- 9 108 044
- US-A- 3 679 870
- US-A- 5 549 098

## Beschreibung

Die Erfindung betrifft ein Gargerät zum Einsatz in einen Ausschnitt einer Arbeitsplatte. Die Erfindung betrifft außerdem Verfahren zum Montieren zweier benachbart in einen gemeinsamen Ausschnitt einer Arbeitsplatte anordenbarer Gargeräte, wobei jedes der Gargeräte eine umlaufende Seitenwand mit vier Wandabschnitten aufweist.

Ein typisches zum Einsatz in einen Ausschnitt einer Arbeitsplatte vorgesehenes Gargerät, z.B. ein Kochfeld, weist ein kastenförmiges Gehäuse auf, in dem funktionale Elemente des Kochfelds untergebracht sind, wobei sich an seiner Oberseite ein seitlich vorspringender Rand erstreckt. Das kastenförmige Gehäuse wird in den Ausschnitt gesenkt und liegt mit dem Rand auf der Arbeitsplatte auf. Zur Befestigung des Gargeräts wird dieses bisher meist von unten an der Arbeitsplatte befestigt, z.B. durch Schraubverbindungen. Die Montage, insbesondere von unten, ist aufwändig und zeitraubend. Häufig können eine gute Halterung und eine gute Positionierung der Gargeräte nicht gewährleistet werden. Auch kann eine Dicke der Arbeitsplatte dabei ein Problem darstellen.

Der Stand der Technik ist in den Dokumenten EP 2 144 009 und US5549098 offenbart.

Es ist die **Aufgabe** der vorliegenden Erfindung, die Nachteile des Standes der Technik mindestens teilweise zu beseitigen und insbesondere eine Möglichkeit zur Befestigung eines Gargeräts in einer Arbeitsplatte bereitzustellen, welche besonders einfach aufgebaut und anzuwenden ist.

Diese Aufgabe wird gemäß den Merkmalen der unabhängigen Ansprüche gelöst. Bevorzugte Ausführungsformen sind insbesondere den abhängigen Ansprüchen entnehmbar.

Die Aufgabe wird gelöst durch ein System aus mehreren nebeneinander in einen Ausschnitt einer Arbeitsplatte einsetzbaren Gargeräten, wobei das Gargerät eine umlaufende Seitenwand mit vier Wandabschnitten aufweist und jeder der Wandabschnitte an seiner Außenseite mindestens zwei elastisch verformbare Kompressionselemente aufweist. Benachbarte Wandabschnitte können zueinander angewinkelt sein, z.B. bei einer rechteckigen Seitenwand senkrecht zueinander angewinkelt sein. Die Wandabschnitte können gerade sein, brauchen es aber nicht. Bei einer rechteckigen Seitenwand entsprechen die Wandabschnitte z.B. einer Vorderseite, einer Rückseite, einer linken Seite und einer rechten Seite der Seitenwand.

Mittels des mindestens einen elastisch verformbaren Kompressionselements kann das Gargerät bei seinem Einsatz in den Ausschnitt der Arbeitsplatte durch eine Kompression der Kompressionselemente allseitig in einem Presssitz in der Arbeitsplatte gehalten werden. Die Befestigung kann durch einfaches Einsetzen oder Eindrücken des Gargeräts in die Arbeitsplatte auch ohne Werkzeuge erreicht werden. Das Gargerät ist durch die Tendenz der Kompressionselemente zur gleichmäßigen Verformung selbstausrichtend. Da sich lediglich ein Kraftschluss und kein Formschluss zwischen dem Gargerät und der Arbeitsplatte ergibt, kann das Gargerät durch ein einfaches Herausdrücken wieder aus der Arbeitsplatte entfernt werden. Die Dicke der Arbeitsplatte stellt kein Problem dar, da die Befestigung an einer Kante des Ausschnitts erfolgt.

Das Gargerät kann insbesondere ein Kochfeld sein, z. B. ein Gaskochfeld, ein Strahlungsheizfeld oder ein Induktionsheizfeld.

Die Verwendung von mindestens zwei Kompressionselementen je Wandabschnitt weist den Vorteil auf, dass eine endgültige Positionierung des Gargeräts auf mindestens zwei Punkten und entsprechenden Kompressionselementen auf jeder Seite beruht und so Unebenheiten oder andere lokale Mängel des Ausschnitts ausgeglichen werden können. Je mehr Kompressionselemente an einem Wandabschnitt vorhanden sind, desto stärker können die lokalen Mängel des Ausschnitts, die z.B. durch ein Verschneiden stammen können, korrigiert werden.

Die mindestens zwei Kompressionselemente können insbesondere äquidistant voreinander in einer Reihe entlang des Wandabschnitts angeordnet sein.

Es ist ferner eine Ausgestaltung, dass das mindestens eine Kompressionselement in Form eines gebogenen Federelements vorliegt. Die elastische Kompression wird durch ein Zusammendrücken des Kompressionselements bewirkt. Die Verwendung eines gebogenen Federelements weist den Vorteil auf, dass es kompakt und einfach herstellbar ist und zudem im Wesentlichen ohne eine Beschädigung oder eine seine Funktion beeinträchtigende Verkantung in die Arbeitsplatte einsetzbar ist. Das gebogene Federelement kann insbesondere als eine gebogene Lamelle ausgestaltet sein. Jedoch ist das mindestens eine Kompressionselement nicht darauf beschränkt, sondern kann z.B. als ein anders aufgebautes, insbesondere metallisches, Federelement oder auch als ein kompaktes elastisches Volumen, z.B. aus Kautschuk, vorliegen.

Es ist eine besondere Ausgestaltung, dass das mindestens eine Kompressionselement in Form eines V-förmig oder U-förmig gebogenen Federelements vorliegt. Ein solches Federelement ist besonders einfach herstellbar und bezüglich seiner Federkraft und seines Federwegs präzise einstellbar.

Es ist insbesondere eine Ausgestaltung, dass eine geschlossene Seite des mindestens einen gebogenen Federelements nach unten zeigt. So kann eine Beschädigung oder Verkantung besonders sicher ausgeschlossen werden, und bei einem Einsatz des Gargeräts brauchen die Kompressionselemente nicht weiter behandelt, z.B. vorher zusammengedrückt, zu werden. Alternativ kann aber z.B. auch eine offene Seite des mindestens einen gebogenen Federelements nach unten zeigen, was eine Entfernung des Gargeräts erleichtert.

Bei diesen beiden benachbarten Gargeräten führen die Kompressionselemente, die an der jeweiligen der Stoßkante abgewandten Seite liegen, dazu, dass die beiden Gargeräte einfach spaltfrei in Kontakt gebracht werden können.

Gemäß einer Alternative der vorliegenden Erfindung weist das System ferner mindestens eine Zwischenwand auf, welche zwischen zwei Gargeräten wie oben beschrieben angeordnet ist, wobei die Zwischenwand mindestens eine Aussparung zum Einführen angrenzender Kompressionselemente der zwei Gargeräte aufweist. In anderen Worten kann die Zwischenwand an jeder zu einem der Gargeräte gerichteten Seite mindestens eine Aussparung aufweisen, so dass das mindestens eine Kompressionselement des zu der Zwischenwand gerichteten Wandabschnitts des jeweiligen Gargeräts in die mindestens eine Aussparung eintauchen kann. Dadurch lassen sich die beiden Gargeräte auf einfache Weise präzise gegeneinander ausrichten, insbesondere bündig anschließen. Die Breite und der Abstand der Kompressionselemente und zugehörigen Aussparungen kann beliebig gewählt werden.

Es ist noch eine Weiterbildung, dass die mindestens eine Aussparung und das zugehörige mindestens eine Kompressionselement so ausgeprägt sind, dass zwischen ihnen im Wesentlichen kein Kraftschluss auftritt.

Gemäß einer weiteren Alternative der vorliegenden Erfindung sind die Kompressionselemente gegenüberliegender Wandabschnitte der mindestens zwei benachbart angeordneten Gargeräte ineinander verzahnbar. Dadurch kann auf eine Zwischenwand verzichtet werden. Benachbarte Kompressionselemente können dazu insbesondere einen Abstand aufweisen, welcher ihrer Breite entspricht. Die Kompressionselemente der benachbart angeordneten Gargeräte sind zueinander geeignet versetzt, z.B. um eine Halbperiode.

Die Aufgabe wird auch gelöst durch ein Verfahren zum Montieren eines Systems aus zwei benachbart in einen gemeinsamen Ausschnitt einer Arbeitsplatte anordenbarer Gargeräte, wobei jedes der Gargeräte eine umlaufende Seitenwand mit vier Wandabschnitten aufweist. Das Verfahren weist mindestens die folgenden Schritte auf:
- Einsetzen eines ersten der zwei Gargeräte in den Ausschnitt;
- Anordnen einer Zwischenwand an einer freien Seite des ersten Gargeräts so, dass an die Zwischenwand grenzende Kompressionselemente des ersten Gargeräts in eine erste Gruppe von Aussparungen der Zwischenwand eintauchen; und
- Einsetzen eines zweiten der zwei Gargeräte in den Ausschnitt so, dass an die Zwischenwand grenzende Kompressionselemente des zweiten Gargeräts in eine zweite Gruppe von Aussparungen der Zwischenwand eintauchen.

Die Aufgabe wird auch gelöst durch ein Verfahren zum Montieren eines Systems aus zwei benachbart in einen gemeinsamen Ausschnitt einer Arbeitsplatte anordenbarer Gargeräte, wobei jedes der Gargeräte eine umlaufende Seitenwand mit vier Wandabschnitten aufweist. Das Verfahren weist mindestens die folgenden Schritte auf:
- Einsetzen eines ersten der zwei Gargeräte in den Ausschnitt;
- Einsetzen eines zweiten der zwei Gargeräte angrenzend an das erste Gargerät in den Ausschnitt so, dass gegenüberliegende Kompressionselemente der zwei Gargeräte verzahnt ineinander greifen.

In den folgenden Figuren wird die Erfindung anhand von Ausführungsbeispielen schematisch genauer beschrieben. Dabei können zur Übersichtlichkeit gleiche oder gleichwirkende Elemente mit gleichen Bezugszeichen versehen sein.
- Fig.1: zeigt als Schnittdarstellung in Seitenansicht ein in eine Arbeitsplatte eingesetztes Kochfeld;
- Fig.2: zeigt als ausschnittsweise Schnittdarstellung entlang einer Oberfläche der Arbeitsplatte in Draufsicht das in die Arbeitsplatte eingesetzte Kochfeld;
- Fig.3: zeigt in Schrägansicht eine Leiste mit mehreren Kompressionselementen;
- Fig.4: zeigt als Schnittdarstellung in Seitenansicht zwei angrenzend in eine Arbeitsplatte eingesetzte Kochfelder;
- Fig.5: zeigt als Schnittdarstellung entlang einer Oberfläche der Arbeitsplatte in Draufsicht die in die Arbeitsplatte eingesetzten Kochfelder;
- Fig.6: zeigt in Schrägansicht einen Ausschnitt aus einer Zwischenwand, welche zwischen den beiden Kochfeldern aus Fig.4 und Fig.5 angeordnet ist;
- Fig.7: zeigt als Schnittdarstellung in Seitenansicht zwei weitere angrenzend in eine Arbeitsplatte eingesetzte Kochfelder;
- Fig.8: zeigt als Schnittdarstellung entlang einer Oberfläche der Arbeitsplatte in Draufsicht die in die Arbeitsplatte eingesetzten Kochfelder aus Fig.7.

**Fig.1** zeigt als Schnittdarstellung in Seitenansicht ein in einen Ausschnitt C einer Arbeitsplatte A eingesetztes Gargerät in Form eines Kochfelds 1. Der Ausschnitt C ist in Draufsicht im Wesentlichen rechteckig. Das Kochfeld 1 weist hier ein kastenförmiges Gehäuse 2 auf, in dem funktionale Elemente des Kochfelds 1 untergebracht sind, insbesondere oberseitig die Kochstellen. An seiner Oberseite O erstreckt sich seitlich vorspringend ein Rand 3. Wie in Draufsicht anhand eines vorderseitigen Ausschnitts in **Fig.2** gezeigt, weist das Gehäuse 2 in Draufsicht im Wesentlichen die gleiche Form auf wie der Ausschnitt C, ist aber kleiner. Der Rand 3 erstreckt sich seitlich über den Ausschnitt C hinweg bis auf die Arbeitsplatte A. Die Arbeitsplatte A kann somit von oben in den Ausschnitt C eingelassen werden und liegt mit dem Rand 3 auf der Arbeitsplatte A auf.

Für eine Befestigung des Kochfelds 1 in dem Ausschnitt C sind an einer Außenseite 4 der umlaufenden Seitenwand 5 des Gehäuses 2 jeweils mehrere elastisch verformbare Kompressionselemente 6 angeordnet. Genauer gesagt sind an jedem der geraden Wandabschnitte (Vorderseite 7, Rückseite, linke Seite 8 und rechte Seite 9) jeweils mehrere der Kompressionselemente 6 vorhanden. In dem gezeigten eingesetzten Zustand drückt jedes der Kompressionselemente 6 gegen die Arbeitsplatte A so dass diese außer durch ihre Gewichtskraft auch durch die Summe der Andrückkräfte der Kompressionselemente 6 gehalten wird. Die Kompressionskräfte helfen auch bei einer allseitigen Positionierung des Kochfelds 1, da eine stärkere Annäherung an die Arbeitsplatte A eine höhere Kompressionskraft bewirkt und das Kochfeld 1 lokal stärker von der Arbeitsplatte A weggedrückt wird. Auch werden lokale Unebenheiten des Ausschnitts C durch die vielen (z.B. sechs oder mehr) Kompressionselemente 6 bei einer Kraftbetrachtung nivelliert.

In der gezeigten Ausführungsform sind die Kompressionselemente 6, wie auch in Schrägansicht in **Fig.3** gezeigt, als im Wesentlichen V-förmig gebogene Federelemente (Lamellen) ausgestaltet, deren geschlossene Seite nach unten zeigt (nach oben offenes 'V'). Die Kompressionselemente 6 eines Wandabschnitts 7, 8, 9 sind an einer gemeinsamen Leiste 10 integral befestigt. Zur Befestigung der Kompressionselemente 6 braucht also nur eine Leiste 10 an jedem der Wandabschnitte 7, 8, 9 abgeordnet zu werden. Dies kann mit geringem Aufwand und hoher Präzision durchgeführt werden.

Beim Einsetzen des Kochfelds 1 in den Ausschnitt C werden die Kompressionselemente 6 selbsttätig zusammengedrückt und können sich nicht verhaken. Zum Herausnehmen des Kochfelds 1 braucht dieses nur gegen sein Gewicht und die Andrückkräfte der Kompressionselemente 6 nach oben gedrückt zu werden.

**Fig.4** zeigt als Schnittdarstellung in Seitenansicht zwei angrenzend in einen Ausschnitt C2 einer Arbeitsplatte A eingesetzte Kochfelder 1, 11. **Fig.5** zeigt als Schnittdarstellung entlang einer Oberfläche der Arbeitsplatte A in Draufsicht die in die Arbeitsplatte A eingesetzten Kochfelder 1, 11. Die beiden Kochfelder 1, 11 stoßen mit ihren benachbarten Randabschnitten aufeinander. Die Kompressionselemente 6 sind seitlich kürzer als der Rand 3 und überlappen sich somit nicht. Um zu verhindern, dass der vordere Abschnitt und der hintere Abschnitts des Rands 3 zueinander versetzt sind, ist zwischen den beiden Kochfeldern 1, 11 eine Zwischenwand 12 angeordnet, in welche die sich gegenüberliegenden Kompressionselemente 6 der beiden Kochfelder 1, 11 eintauchen können. Dazu ist, wie in **Fig.6** in Schrägansicht gezeigt, die Zwischenwand 12 z.B. als ein Profil mit einem umgekehrt 'U'-förmigen Querschnitt ausgestaltet. In die Zwischenwand 12 sind an jeder Seite zu den Kompressionselementen 6 passende Aussparungen 13 eingebracht, in welche die Kompressionselemente 6 insbesondere frei eintauchen können. Sind die Kochfelder 1, 11 gegeneinander entlang der Ränder 3 versetzt, können die Kompressionselemente 6 zumindest eines der Kochfelder 1, 11 nicht eintauchen, was sich durch eine Umpositionierung des Kochfelds 1, 11 durch einen Servicemechaniker beheben lässt. Die in die Zwischenwand 12 eingetauchten Kompressionselemente 6 befinden sich im Formschluss mit den Aussparungen 13 und verhindern eine Versetzung.

Beispielsweise kann zunächst das Kochfeld 1 in die Arbeitsplatte A eingesetzt werden, dann die Zwischenwand 12 so eingesetzt werden, dass die jeweiligen Kompressionselemente 6 des Kochfelds 1 in die Aussparungen 13 eintauchen. Dann wird das Kochfeld 11 so eingesetzt, dass dessen entsprechende Kompressionselemente 6 in die dann auf der anderen Seite der Zwischenwand 12 vorhandenen Aussparungen 13 eintauchen. So wird eine besonders einfache Justagemöglichkeit bereitgestellt.

**Fig.7** zeigt als Schnittdarstellung in Seitenansicht ebenfalls zwei angrenzend in die Arbeitsplatte A eingesetzte Kochfelder 1 und 11. **Fig.8** zeigt als Schnittdarstellung entlang einer Oberfläche der Arbeitsplatte A in Draufsicht die in die Arbeitsplatte A eingesetzten Kochfelder 1, 11 aus Fig.7. Im Gegensatz zu Fig.4 bis Fig.6 erstrecken sich die Kompressionselemente 6 nun seitlich über den Rand 3 hinaus. Beispielsweise können die Kompressionselemente 6 für den Fall, dass sie als gebogene Federelemente vorliegen, entsprechend groß und/oder weit nach Außen aufgebogen sein. Dadurch können gegenüberliegende Kompressionselemente bei benachbarter Anbringung der zugehörigen Kochfelder 1, 11 ineinander verzahnt werden. Um eine Randbündigkeit zu erreichen, können benachbarte Kompressionselemente 6 in einem Maß weit voneinander beabstandet sein, welches ihrer Breite entspricht. Zudem sollten die Kompressionselemente 6 bzw. hier auch die Leisten 10 um eine Halbperiode zueinander versetzt sein. Beispielsweise können die Kompressionselemente 6 des linken Wandabschnitts 8 des rechten Kochfelds 11 um eine Halbperiode gegenüber den Kompressionselementen 6 der rechten Seite 9 des linken Kochfelds 1 versetzt sein. So kann auf eine Zwischenwand verzichtet werden.

### Bezugszeichenliste

- 1: Kochfeld
- 2: Gehäuse
- 3: Rand
- 4: Außenseite
- 5: umlaufende Seitenwand
- 6: Kompressionselement
- 7: Vorderseite
- 8: linke Seite
- 9: rechte Seite
- 10: Leiste
- 11: Kochfeld
- 12: Zwischenwand
- 13: Aussparung
- A: Arbeitsplatte
- C: Ausschnitt
- C2: Ausschnitt
- O: Oberseite

## Patentansprüche

1. System (1, 11, 12) aus mehreren nebeneinander in einen Ausschnitt (C2) einer Arbeitsplatte (A) einsetzbaren Gargeräten (1, 11), wobei mindestens zwei benachbart angeordnete Gargeräte (1, 11)
- eine umlaufende Seitenwand (5) mit vier Wandabschnitten (7, 8, 9) aufweist,
- jeder der Wandabschnitte (7, 8, 9) an seiner Außenseite (4) mindestens zwei elastisch verformbare Kompressionselemente (6) aufweist,
**dadurch gekennzeichnet, dass**
- das System (1, 11) ferner mindestens eine Zwischenwand (12) aufweist, welche zwischen den zwei Gargeräten (1, 11) angeordnet ist, wobei die Zwischenwand (12) mindestens eine Aussparung (13) zum Einführen angrenzender Kompressionselemente (6) der zwei Gargeräte (1, 11) aufweist.

2. System (1, 11, 12) nach Anspruch 1, **dadurch gekennzeichnet, dass** die mindestens eine Aussparung (13) und das zugehörige mindestens eine Kompressionselement (6) so ausgeprägt sind, dass zwischen ihnen im Wesentlichen kein Kraftschluss auftritt.

3. System (1, 11) aus mehreren nebeneinander in einen Ausschnitt (C2) einer Arbeitsplatte (A) einsetzbaren Gargeräten (1, 11), wobei mindestens zwei benachbart angeordnete Gargeräte (1, 11)
- eine umlaufende Seitenwand (5) mit vier Wandabschnitten (7, 8, 9) aufweist,
- jeder der Wandabschnitte (7, 8, 9) an seiner Außenseite (4) mindestens zwei elastisch verformbare Kompressionselemente (6) aufweist,
**dadurch gekennzeichnet, dass**
- die Kompressionselemente (6) gegenüberliegender Wandabschnitte (8, 9) der mindestens zwei benachbart angeordneten Gargeräte (1, 11) ineinander verzahnt sind.

4. System (1, 11, 12) nach einem der vorhergehenden Ansprüche, **dadurch gekennzeichnet, dass** die Kompressionselemente (6) so weit voneinander beabstandet sind, wie es ihrer Breite entspricht.

5. System (1, 11, 12) nach Anspruch 4, **dadurch gekennzeichnet, dass** gegenüberliegende Kompressionselemente (6) unterschiedlicher Gargeräte (1, 11) um eine Halbperiode zueinander versetzt sind.

6. Verfahren zum Montieren eines Systems gemäß Anspruch 1, aus zwei benachbart in einen gemeinsamen Ausschnitt (C2) einer Arbeitsplatte (A) anordenbarer Gargeräte (1, 11), wobei jedes der Gargeräte (1,11) eine umlaufende Seitenwand (5) mit vier Wandabschnitten (7, 8, 9) aufweist,
**dadurch gekennzeichnet, dass**
das Verfahren mindestens die folgenden Schritte aufweist:
- Einsetzen eines ersten (1) der zwei Gargeräte in den Ausschnitt (C2);
- Anordnen einer Zwischenwand (12) an einem freien Wandabschnitt (9) des ersten Gargeräts (1) so, dass an die Zwischenwand (12) grenzende Kompressionselemente (6) des ersten Gargeräts (1) in eine erste Gruppe von Aussparungen (13) der Zwischenwand (12) eintauchen; und
- Einsetzen eines zweiten (11) der zwei Gargeräte (1,11) in den Ausschnitt (C2) so, dass an die Zwischenwand (12) grenzende Kompressionselemente (6) des zweiten Gargeräts (11) in eine zweite Gruppe von Aussparungen (13) der Zwischenwand (12) eintauchen.

7. Verfahren zum Montieren eines Systems gemäß Anspruch 3, aus zwei benachbart in einen gemeinsamen Ausschnitt (C2) einer Arbeitsplatte (A) anordenbarer Gargeräte (1, 11), wobei jedes der Gargeräte (1, 11) eine umlaufende Seitenwand (5) mit vier Wandabschnitten (7, 8, 9) aufweist,
**dadurch gekennzeichnet, dass**
das Verfahren mindestens die folgenden Schritte aufweist:
- Einsetzen eines ersten (1) der zwei Gargeräte (1, 11) in den Ausschnitt (C2);
- Einsetzen eines zweiten (11) der zwei Gargeräte (1, 11) angrenzend an das erste Gargerät (1) in den Ausschnitt (C2) so, dass jeweils mindestens zwei gegenüberliegende Kompressionselemente (6) der zwei Gargeräte (1, 11) verzahnt ineinander greifen.

## Claims

1. System (1, 11, 12) comprising several cooking apparatuses (1, 11) which can be inserted adjacent to one another into a cut-out (C2) in a worktop (A), wherein at least two cooking apparatuses (1, 11) arranged adjacently
- have a circumferential side wall (5) with four wall sections (7, 8, 9),
- each of the wall sections (7, 8, 9) has at least two elastically deformable compression elements (6) on its exterior (4),
**characterised in that**
- the system (1, 11) also has at least one partition (12), which is arranged between the two cooking apparatuses (1, 11), wherein the partition (12) has at least one recess (13) for inserting adjoining compression elements (6) of the two cooking apparatuses (1, 11).

2. System (1, 11, 12) according to claim 1, **characterised in that** the at least one recess (13) and the associated at least one compression element (6) are designed such that there is essentially no frictional connection between them.

3. System (1, 11) comprising several cooking apparatuses (1, 11) which can be inserted adjacent to one another into a cut-out (C2) in a worktop (A), wherein at least two cooking apparatuses (1, 11) arranged adjacently
- have a circumferential side wall (5) with four wall sections (7, 8, 9),
- each of the wall sections (7, 8, 9) has at least two elastically deformable compression elements (6) on its exterior (4),
**characterised in that**
- the compression elements (6) of opposing wall sections (8, 9) of the at least two cooking apparatuses (1, 11) arranged adjacently interlock with one another with teeth.

4. System (1, 11, 12) according to one of the preceding claims, **characterised in that** the compression elements (6) are as far apart from one another as they are wide.

5. System (1, 11, 12) according to claim 4, **characterised in that** opposing compression elements (6) of different cooking apparatuses (1, 11) are offset by a half period relative to one another.

6. Method for mounting a system according to claim 1, comprising two cooking apparatuses (1, 11) which can be arranged adjacently in a shared cut-out (C2) in a worktop (A), wherein each of the cooking apparatuses (1, 11) has a circumferential side wall (5) with four wall sections (7, 8, 9),
**characterised in that**
the method has at least the following steps:
- inserting a first (1) of the two cooking apparatuses into the cut-out (C2);
- arranging a partition (12) on a free wall section (9) of the first cooking apparatus (1) so that compression elements (6) of the first cooking apparatus (1) which adjoin the partition (12) engage with a first group of recesses (12) in the partition (12); and
- inserting a second (11) of the two cooking apparatuses (1, 11) into the cut-out (C2) so that compression elements (6) of the second cooking apparatus (11) which adjoin the partition (12) engage with a second group of recesses (13) in the partition (12).

7. Method for mounting a system according to claim 3, comprising two cooking apparatuses (1, 11) which can be arranged adjacently in a shared cut-out (C2) in a worktop (A), wherein each of the cooking apparatuses (1, 11) has a circumferential side wall (5) with four wall sections (7, 8, 9),
**characterised in that**
the method has at least the following steps:
- inserting a first (1) of the two cooking apparatuses (1, 11) into the cut-out (C2);
- inserting a second (11) of the two cooking apparatuses (1, 11) adjoining the first cooking apparatus (1) into the cut-out (C2) so that in each case at least two opposing compression elements (6) of the two cooking apparatuses (1, 11) interlock with one another with teeth.

## Revendications

1. Système (1, 11, 12) constitué de plusieurs appareils de cuisson (1, 11) insérables les uns à côté des autres dans une découpe (C2) d'un plan de travail (A), au moins deux appareils de cuisson (1, 11) disposés de manière avoisinante
- présentant une paroi latérale (5) périphérique munie de quatre sections de paroi (7, 8, 9),
- chacune des sections de paroi (7, 8, 9) présentant sur son côté extérieur (4) au moins deux éléments de compression (6) élastiquement déformables,
**caractérisé en ce que**
- le système (1, 11) présente en outre au moins une paroi intermédiaire (12), laquelle est disposée entre les deux appareils de cuisson (1, 11), la paroi intermédiaire (12) présentant au moins un évidement (13) destiné à insérer des éléments de compression (6) adjacents des deux appareils de cuisson (1, 11).

2. Système (1, 11, 12) selon la revendication 1, **caractérisé en ce que** l'au moins un évidement (13) et l'au moins un élément de compression (6) correspondant sont caractérisés de manière à ce qu'essentiellement aucune adhérence de force ne se produise entre eux.

3. Système (1, 11) constitué de plusieurs appareils de cuisson (1, 11) insérables les uns à côté des autres dans une découpe (C2) d'un plan de travail (A), au moins deux appareils de cuisson (1, 11) disposés de manière avoisinante
- présentant une paroi latérale (5) périphérique munie de quatre sections de paroi (7, 8, 9),
- chacune des sections de paroi (7, 8, 9) présentant sur son côté extérieur (4) au moins deux éléments de compression (6) élastiquement déformables,
**caractérisé en ce que**
- les éléments de compression (6) de sections de paroi (8, 9) opposées des au moins deux appareils ménagers (1, 11) disposés de manière avoisinante sont imbriqués les uns dans les autres.

4. Système (1, 11, 12) selon l'une quelconque des revendications précédentes, **caractérisé en ce que** les éléments de compression (6) sont distancés les uns des autres de manière correspondant à leur largeur.

5. Système (1, 11, 12) selon la revendication 4, **caractérisé en ce que** les éléments de compression (6) opposés de différents appareils de cuisson (1, 11) sont décalés les uns par rapport aux autres d'une demi-période.

6. Procédé de montage d'un système selon la revendication 1, constitué de deux appareils ménagers (1, 11) pouvant être disposés de manière avoisinante dans une découpe commune (C2) d'un plan de travail (A), chacun des appareils de cuisson (1, 11) présentant une paroi latérale (5) périphérique munie de quatre sections de paroi (7, 8, 9),
**caractérisé en ce que**
le procédé présente au moins les étapes suivantes :
- insertion d'un premier (1) des deux appareils de cuisson dans la découpe (C2) ;
- agencement d'une paroi intermédiaire (12) sur une section de paroi libre (9) du premier appareil de cuisson (1) de sorte que les éléments de compression (6) du premier appareil de cuisson (1), adjacents à la paroi intermédiaire (12), plongent dans un premier groupe d'évidements (13) de la paroi intermédiaire (12) ; et
- insertion d'un deuxième (11) des deux appareils de cuisson (1, 11) dans la découpe (C2) de sorte que les éléments de compression (6) du deuxième appareil de cuisson (11), adjacents à la paroi intermédiaire (12), plongent dans un deuxième groupe d'évidements (13) de la paroi intermédiaire (12).

7. Procédé de montage d'un système selon la revendication 3, constitué de deux appareils ménagers (1, 11) pouvant être disposés de manière avoisinante dans une découpe commune (C2) d'un plan de travail (A), chacun des appareils de cuisson (1, 11) présentant une paroi latérale (5) périphérique munie de quatre sections de paroi (7, 8, 9),
**caractérisé en ce que**
le procédé présente au moins les étapes suivantes :
- insertion d'un premier (1) des deux appareils de cuisson (1,11) dans la découpe (C2);
- insertion d'un deuxième (11) des deux appareils de cuisson (1, 11) dans la découpe (C2), de manière adjacente au premier appareil de cuisson (1) de sorte que respectivement au moins deux éléments de compression (6) opposés des deux appareils de cuisson (11) s'imbriquent les uns dans les autres.
